# EUROPÄISCHE PATENTSCHRIFT

(11) **EP 3 492 339 B1**
(45) Veröffentlichungstag und Bekanntmachung des Hinweises auf die Patenterteilung: **25.05.2022**
(21) Anmeldenummer: 18208684.3
(22) Anmeldetag: 27.11.2018
(51) Int. Cl.: B61L 27/00, B61L 15/00

(54) **DIAGNOSEVERFAHREN FÜR SUBSYSTEME IN SCHIENENFAHRZEUGEN SOWIE VORRICHTUNG ZUR DURCHFÜHRUNG DES DIAGNOSEVERFAHRENS**
DIAGNOSTIC METHOD FOR SUBSYSTEMS IN RAILWAY VEHICLES AND DEVICE FOR CARRYING OUT THE DIAGNOSTIC METHOD
PROCÉDÉ DE DIAGNOSTIC POUR SOUS-SYSTÈMES DANS DES VÉHICULES FERROVIAIRES AINSI QUE DISPOSITIF DE MISE EN OEUVRE DU PROCÉDÉ DE DIAGNOSTIC

(30) Priorität: 29.11.2017 DE 102017221472
(43) Veröffentlichungstag der Anmeldung: 05.06.2019
(73) Patentinhaber: KNORR-BREMSE Systeme für Schienenfahrzeuge GmbH, 80809 München (DE)
(72) Erfinder: REMPEL, Thomas, 81373 München (DE); WIMMER, Bernhard, 82140 Olching (DE); SOYKA, Stefan, 81825 München (DE)

(56) Entgegenhaltungen:
- EP-A2- 2 559 602
- WO-A1-2016/102160
- WO-A2-2011/018416
- DE-A1-102013 217 324
- US-A- 5 265 832
- US-B1- 8 386 122

## Beschreibung

Die vorliegende Erfindung betrifft ein Verfahren zur Diagnose von Subsystemen in Schienenfahrzeugen sowie eine Vorrichtung, die die Durchführung des erfindungsgemäßen Diagnoseverfahrens ermöglicht. Des Weiteren umfasst die Erfindung die Verwendung einer übergeordneten Steuereinheit und mindestens eines ihr untergeordneten Subsystem-Steuergeräts zur Durchführung einer Diagnose sowie ein computergestütztes Verfahren zur Ausführung des Verfahrens.

Die technische Komplexität von Schienenfahrzeugen steigt stetig an. Ehemals relativ einfache, (mechanische) Subsysteme wie z.B. Türen und Klimaanlagen wurden abgelöst durch Subsysteme, die eine Vielzahl von unterschiedlichen Aktuatoren, Sensoren, elektrischen und signaltechnischen Verbindungen enthalten. Dies führt zu verschiedenen Vorteilen im Betrieb des Schienenfahrzeugs, jedoch steigt durch die höhere Anzahl von Bauteilen die Wahrscheinlichkeit, dass eines davon ausfällt.

Heutige Schienenfahrzeuge verfügen über ein Diagnosesystem, das fehlerhafte Komponenten im Rahmen ihrer betrieblichen Nutzung erkennt und meldet. Erweiterte Tests des Gesamtsystems Schienenfahrzeug finden darüber hinaus im Wartungsdepot statt. In diesem Zusammenhang beschreibt die Offenlegungsschrift

WO 2016/102160 A1 ein Verfahren zur Diagnose von Schienenfahrzeugen, das auf dem Anschluss einer stationären Steuereinheit und einer Simulationseinheit basiert, die auf der Landseite bereitgestellt werden. Die Diagnose der Systeme erfolgt nach Erstellen einer Datenverbindung zwischen Steuereinheit, Simulationseinheit und Schienenfahrzeug durch anschließendes Durchlaufen eines Diagnoseprogramms. Nachteilig an dieser Lösung sind die Tatsachen, dass die beschriebene Simulationseinheit und die Steuereinheit zur Durchführung entweder bereits vor Ort, z.B. im Depot, vorhanden sein müssen oder aber an Bord des Schienenfahrzeugs mitgeführt werden müssen, um dann bei Diagnosebedarf aufgestellt und angeschlossen zu werden. Je nach Komplexität der Steuer- und Simulationseinheit sowie der notwendigen elektrischen bzw. signaltechnischen Verbindungen ist zur Initiierung des notwendigen Diagnosevorgangs geschultes oder zumindest eingewiesenes Personal erforderlich.

Für zukünftige Schienenfahrzeuge besteht die Anforderung, technische Probleme vor ihrem tatsächlichen Auftreten erkennen zu können, um z.B. durch vorausschauenden Austausch von Komponenten einen störungsfreien Betriebsablauf zu gewährleisten. Dokument US 8 386 122 B1 offenbart Techniken zum selbsttätigen Testen von Systemkomponenten eines Schienenfahrzeugs. In einer Ausführungsform wird ein Subsystem in einen Testsignalumsetzungsmodus versetzt und Testsignale werden durch eine übergeordnete Steuereinheit vorgegeben. Das Subsystem stellt Testsignalantworten zur Verfügung, die von der übergeordneten Steuereinheit empfangen und ausgewertet werden.

Der Erfindung liegt daher die Aufgabe zu Grunde, ein Verfahren zur erweiterten Diagnose von Subsystemen bereitzustellen, das einen geringen personellen und zeitlichen Aufwand zur Durchführung der erweiterten Diagnose erfordert sowie nur bereits auf dem Schienenfahrzeug vorhandene Diagnosegeräte verwendet.

Diese Aufgabe wird mit den Merkmalen der unabhängigen Ansprüche gelöst. Vorteilhafte Weiterbildungen sind Gegenstand der Unteransprüche.

Zur Lösung dieser Aufgabe wird vorgeschlagen, ein Verfahren zur Diagnose von Subsystemen in Schienenfahrzeugen mit Hilfe bereits für den Normalbetrieb des Schienenfahrzeugs vorgesehener Steuereinheiten und Steuergeräte durchzuführen, wobei ein Subsystem-Steuergerät in einen Testsignal-Umsetzungsmodus versetzt wird, in dem die für den Normalbetrieb vorgesehenen Funktionen deaktiviert werden.

Subsysteme an Bord von Schienenfahrzeugen enthalten eigene Subsystem-Steuergeräte, die über eine für ihre Kernaufgabe ausgelegte Rechenleistung verfügen. Die Subsystem-Steuergeräte verfügen über signaltechnische Ein- und Ausgänge zur Kommunikation mit der übergeordneten Steuereinheit und zur Kommunikation mit den subsystem-eigenen Komponenten.

Subsysteme können über eine integrierte Selbstdiagnose verfügen. Allerdings erfordert dies eine lieferantenseitige Konfiguration des Subsystem-Steuergerätes, was insofern nachteilig ist, als dass dieses Subsystem-Steuergerät dann nur für diesen speziellen Anwendungsfall verwendet werden kann. Sofern eine subsystemübergreifende Diagnose gewünscht ist, muss dies also schon vor Auslieferung der später zusammenwirkenden Subsystem-Steuergeräte bekannt sein.

Das Zusammenwirken der verschiedenen Subsysteme eines Schienenfahrzeugs wird über mindestens eine übergeordnete Steuereinheit gesteuert. Die Rechenleistung der übergeordneten Steuereinheit sowie der Subsystem-Steuergeräte ist so ausgelegt, dass deren Funktion, welche auch ein komplexes Zusammenspiel der Subsysteme sein kann, im Normalbetrieb gewährleistet wird, ohne dass signifikante Reserven für andere Aufgaben vorgehalten werden.

In längeren Phasen des Fahrzeugstillstands werden die für den Normalbetrieb vorgesehenen Funktionen nicht benötigt. Daher können bei Anwendung des erfindungsgemäßen Verfahrens die Subsystem-Steuergeräte in diesen Phasen in einen Testsignal-Umsetzungsmodus versetzt werden, in dem die für den Normalbetrieb vorgesehenen Funktionen deaktiviert werden.

Somit kann die Rechenleistung der Subsystem-Steuergeräte allein für die Umsetzung der von der übergeordneten Steuereinheit vorgegebenen Testsignale verwendet werden. "Umsetzung" bedeutet in diesem Zusammenhang die Ausgabe der von der übergeordneten Steuereinheit vorgegebenen Testsignale an die zu testenden Subsystem-Komponenten. Dies kann sowohl ohne als auch mit Konvertierungsmechanismen gemäß den Vorgaben durch die übergeordnete Steuereinheit erfolgen. So kann die Charakteristik des Testsignals durch eine Regel vorgegeben werden (z.B. Sinus-Signal, Rechteck-Signal), welche das Subsystem-Steuergerät anwendet, um den Verlauf des Testsignals auszugeben. Alternativ kann das Testsignal über die Vorgabe von diskreten Einzelwerten erfolgen.

Die aus den Testsignalen resultierenden Rückmeldungen der zu testenden Subsystem-Komponenten werden zunächst von den Subsystem-Steuergeräten empfangen und in Testsignalantworten für die übergeordnete Steuereinheit umgesetzt. Die Umsetzung kann ihrerseits mit und ohne Konvertierungsmechanismen erfolgen. Die übergeordnete Steuereinheit empfängt die Testsignalantworten der Subsystem-Steuergeräte und wertet diese aus.

Die Vorgabe der Testsignale durch die übergeordnete Steuereinheit ermöglicht eine hohe Flexibilität bzgl. der Art der erzeugten Testsignale. So kann z.B. durch Softwareupdates das Testsignal verändert werden. Sofern die übergeordnete Steuereinheit nicht nur über eine lokale Schnittstelle zur Datenübertragung verfügt, sondern auch oder alternativ über die Möglichkeit der Ferndatenübertragung, so kann ein Softwareupdate auch situationsbezogen erfolgen. Dies kann z.B. dann erforderlich sein, wenn die standardmäßig vorgesehen Testsignalverläufe zwar auf einen Fehler im Gesamtsystem hindeuten, dieser jedoch noch nicht genau lokalisiert werden kann. In diesem Fall kann zur weiteren Diagnose ein speziell angepasster Testverlauf per Softwareupdate installiert werden, um gezielt nach den Fehlerursachen suchen zu können. Das Vorgeben der Testsignale durch die übergeordnete Steuereinheit bietet weiterhin den Vorteil, dass eine werksseitige Konfiguration der Subsystem-Steuergeräte zur Durchführung des Verfahrens nicht notwendig ist.

In einer weiteren Ausführungsform werden die von der übergeordneten Steuereinheit vorgegebenen Testsignale vorteilhafterweise so gewählt, dass sie sich zumindest teilweise hinsichtlich Frequenz und/oder Signalstärke und/oder Signaldauer von den im Betrieb des Schienenfahrzeuges auftretenden Frequenzen und/oder Signalverläufen und/oder Signaldauern unterscheiden. Die Wahl der derart erzeugten Testsignale sowie das in Bezug setzen der Testsignalantworten ermöglicht eine präzise Aussage über den Zustand der geprüften Komponenten. Unter Zustand wird hierbei sowohl die reine Funktionsfähigkeit als auch der Funktionsgrad verstanden. Der Funktionsgrad, welcher sich zeitlich relativ langsam verändern kann (z.B. durch Komponentenverschleiß), gibt den aktuellen Zustand einer Komponente an, was Rückschlüsse auf möglicherweise einzuplanende Wartungsaktivitäten erlaubt.

In einer weiteren Ausführungsform werden die von der übergeordneten Steuereinheit vorgegebenen Testsignale vorteilhafterweise in Abhängigkeit von Umweltbedingungen, nämlich äußeren Einflussfaktoren, wie z.B. der Außentemperatur oder der Luftfeuchtigkeit o.ä., gewählt so dass die präzise Aussage über den aktuellen Zustand der geprüften Komponente auch diesbezüglich ermöglicht wird. In einer weiteren Ausführungsform werden die von der übergeordneten Steuereinheit empfangenen Testsignalantworten zu den Umweltbedingungen in Bezug gesetzt. Dies ermöglicht ebenfalls eine Berücksichtigung der äußeren Einflussfaktoren für die präzise Aussage über den aktuellen Zustand der geprüften Komponente.

In einer weiteren Ausführungsform werden die Testsignalantworten mindestens eines der Subsysteme vorteilhafterweise in Bezug gesetzt zu Testsignalantworten mindestens eines weiteren der Subsysteme. Somit können vorgesehene oder unvorgesehene Wechselwirkungen zwischen verschiedenen Subsystemen reproduzierbar erzeugt und ausgewertet werden. Hierbei erfolgt also nicht nur die Diagnose eines einzelnen der Subsysteme, sondern es wird das Zusammenspiel der verschiedenen Subsysteme und deren Komponenten geprüft.

In einer weiteren Ausführungsform werden vorteilhafterweise Testsignalantworten mindestens eines der Subsysteme in Bezug gesetzt zu der erwarteten Funktion des Subsystems oder dessen Komponenten. Wird eines der Subsysteme mit einem Testsignal beaufschlagt, liefert dieses im Regelfall eine erwartete Testsignalantwort. In dem Fall, in dem die Testsignalantwort von der erwarteten Testsignalantwort abweicht, kann dieses auf einen bereits vorliegenden oder sich noch entwickelnden Fehler hindeuten. Eine genaue Lokalisierung und Bestimmung des Fehlers kann erfolgen, indem das Testsignal in der Folge variiert und die Testsignalantwort erneut in Bezug zu dem ursprünglichen Testsignal gesetzt wird.

In einer weiteren Ausführungsform werden vorteilhafterweise aus Testsignalantworten eines der Subsysteme Informationen über den Alterungs- und Verschleißzustand dessen Komponenten abgeleitet. Beispielhaft kann der Zustand eines Magnetventils darüber ermittelt werden, bei welcher Spannung ein Schaltzeitpunkt erreicht wird. In diesem Beispiel wäre die Spannung ein von einer übergeordneten Steuereinheit vorgegebenes Testsignal, während das Schalten des Ventils eine Testsignalantwort liefert. Sofern ein Schalten des Ventils nicht bei einer sonst üblichen Spannung erfolgt, kann dies ein Hinweis für einen möglichen Verschleiß des Magnetventils sein. Dieses bedingt jedoch nicht, dass das Magnetventil im Normalbetrieb nicht mehr korrekt funktionieren würde.

Die erfindungsgemäße Verwendung der an sich bekannten Komponenten "übergeordnete Steuereinheit" und "Subsystem-Steuergerät" ermöglicht, dass eine performante Diagnose mit Überschreitung von Subsystem-Grenzen möglich ist. Die Vorgabe von Testsignalen über die übergeordnete Steuereinheit ermöglicht die Durchführung komplexer Diagnosen der Subsysteme, und zwar ohne die Installation zusätzlicher Hardware-Komponenten bzw. ohne Modifikation des bereits für den Betrieb ausgerüsteten Schienenfahrzeugs.

Erfindungsgemäß weist ein computergestütztes Verfahren zur Diagnose der Subsysteme zumindest teilweise die vorangehend genannten Verfahrensschritte auf.

Das Verfahren mit zumindest einem Teil der vorangehend genannten Verfahrensschritte wird auf einer dazu konfigurierten erfindungsgemäßen Vorrichtung ausgeführt.

Wenn die Subsysteme der Vorrichtung vorteilhafterweise miteinander in Verbindung stehen, kann auch ein direktes Zusammenwirken der Subsysteme diagnostiziert werden.

Es werden Ausführungsbeispiele der Erfindung anhand der Zeichnungen näher erläutert. Es zeigen:
- Fig. 1: Ein Zugnetzwerk mit übergeordnetem Steuersystem und mehreren Subsystemen (Stand der Technik)
- Fig. 2: Einen Ausschnitt eines Zugnetzwerks mit übergeordneter Steuereinheit und mehrerer angeschlossener Subsysteme mit deren Steuergeräten
- Fig. 3: Einen Ausschnitt eines Zugnetzwerks mit übergeordneter Steuereinheit und mehrerer angeschlossener Subsysteme, wobei Wechselwirkungen zwischen den Subsystemen (1a, 1b, 1c) dargestellt sind.

**Fig. 1** zeigt ein Zugnetzwerk 3, an das eine übergeordnete Steuereinheit 4 sowie eine Mehrzahl von Subsystem-Steuergeräten 1a, 1b,..., 1f angeschlossen sind. Das Zugnetzwerk umfasst in diesem Beispiel zwei Wagen bzw. Zugteile W1 und W2, die miteinander gekoppelt sind, d.h. die Zugteile W1 und W2 können über das Zugnetzwerk 3 miteinander kommunizieren. Im Normalbetrieb steuert die übergeordnete Steuereinheit 4 die Subsystem-Steuergeräte 1a, 1b,..., 1f über das Zugnetzwerk derart, dass diese mit ihren Subsystem-Komponenten (Mechanik/Elektromechanik) 2a, 2b,..., 2f kommunizieren, wie es zur Gewährleistung ihrer Funktionen im Normalbetrieb erforderlich ist. Die Kommunikation zwischen der übergeordneten Steuereinheit 4, den Subsystem-Steuergeräten 1a, 1b,..., 1f und den Subsystem-Komponenten 2a, 2b,..., 2f ist anhand von durchgezogenen Pfeilen dargestellt.

**Fig. 2** zeigt das Zugnetzwerk 3, in dem das erfindungsgemäße Verfahren zur Diagnose von Subsystemen angewendet wird. Die Subsystem-Steuergeräte 1a, 1b, 1c sind in den Testsignal-Umsetzungsmodus versetzt. Die von der übergeordneten Steuereinheit 4 vorgegebenen Testsignale werden von den Subsystem-Steuergeräten 1a, 1b, 1c umgesetzt. Rückmeldungen der Subsystem-Komponenten 2a, 2b, 2c werden über die Subsystem-Steuergeräte 1a, 1b, 1c ebenfalls umgesetzt und als Testsignalantwort über das Zugnetzwerk 3 an die übergeordnete Steuereinheit 4 weitergeleitet, wo eine Auswertung stattfindet.

Die Kommunikation zwischen der übergeordneten Steuereinheit 4, den Subsystem-Steuergeräten 1a, 1b, 1c und der Rückmeldungen der Subsystem-Komponenten 2a, 2b, 2c ist anhand von gestrichelten Pfeilen dargestellt.

**Fig. 3** zeigt einen relevanten Ausschnitt eines beispielhaften Zugnetzwerks 3, in dem das erfindungsgemäße Verfahren zur Diagnose von Subsystemen verwendet wird. Die Subsystem-Steuergeräte 1a, 1b, 1c sind in einen Testsignal-Umsetzungsmodus versetzt, in dem sie die von der übergeordneten Steuereinheit 4 vorgegebenen und über das Zugnetzwerk 3 übertragenen Testsignale umsetzen. Im Unterschied zum Beispiel in Figur 2 werden hier Komponenten 2a, 2b, 2c von mehreren der Subsysteme getestet, die untereinander Wechselwirkungen aufweisen. Die übergeordnete Steuereinheit 4 gibt die Testsignale vor, welche über das Zugnetzwerk 3 und die beiden Subsystem-Steuergeräte 1a, 1b an die beiden Magnetventilen MV1, MV2 ausgegeben werden. Diese Magnetventile MV1, MV2 dienen zur Steuerung des gezeigten pneumatischen Systems. Die Schaltvorgänge der Magnetventile MV1 und MV2 lassen sich durch einen Drucksensor DS beobachten, der einem weiteren Subsystem-Steuergerät 1c zugeordnet ist. Die Rückmeldung des Drucksensors DS wird nun vom Subsystem-Steuergerät 1c über das Zugnetzwerk 3 als die Testsignalantwort an die übergeordnete Steuereinheit 4 umgesetzt, wo die an die Magnetventile MV1 und MV2 vorgegebenen Testsignale in Bezug gesetzt werden zu der Testsignalantwort des Drucksensors DS.

Ein derartiges "in Bezug setzen" kann wie folgt anschaulich erklärt werden: Beim Beaufschlagen der beiden Magnetventile MV1, MV2 mit einem Testsignal (z.B. einer elektrischen Spannung) erwartet die übergeordnete Steuereinheit 4 eine zu den Testsignalen korrespondierende Testsignalantwort. Der Drucksensor DS liefert die reale Rückmeldung des Systems bzw. seiner Komponenten 2a, 2b, 2c in Form von Signalantworten, die die übergeordnete Steuereinheit 4 von dem Subsystem-Steuergerät 1c empfängt. Sofern die reale Testsignalantwort nicht der erwarteten Testsignalantwort entspricht, kann dies ein Hinweis auf ein technisches Problem sein. Eine weitere Diagnose, die nicht auf ein Subsystem beschränkt ist, wird nun dadurch ermöglicht, dass die übergeordnete Steuereinheit 4 verschiedene Testsignale vorgibt, und diese mit den entsprechenden Testsignalantworten in Bezug setzt.

In diesem Beispiel kann die Funktion der Magnetventile MV1, MV2 nicht direkt über Testsignale bzw. Testsignalantworten ermittelt werden, weil z.B. die Magnetventile MV1, MV2 nicht über die Möglichkeit verfügen, direkt über ihren Status Auskunft zu geben. Der Zustand der Magnetventile MV1 und MV2 wird also indirekt über eine Wechselwirkung mit dem weiteren Subsystem ausgewertet, in dem die Signalantworten des weiteren Subsystems ausgewertet werden.

Die beschriebenen Beispiele dienen lediglich der Veranschaulichung. Die Anzahl von miteinander verbundenen Systemen sowie die Komplexität des Gesamtsystems werden in der Praxis größer ausfallen.

### BEZUGSZEICHENLISTE

- 1a - 1f: Subsystem-Steuergeräte der Subsysteme a - f
- 2a - 2f: (elektro-)mechanische Komponenten der Subsysteme a - f
- 3: Zugnetzwerk
- 4: Übergeordnete Steuereinheit
- MV1: Magnetventil 1
- MV2: Magnetventil 2
- DS: Drucksensor
- W1: Wagen 1
- W2: Wagen 2

## Patentansprüche

1. Verfahren zur Diagnose von mindestens einem Subsystem eines Schienenfahrzeugs, umfassend die Schritte
- Versetzen mindestens eines Subsystem-Steuergerätes (1a, 1b, 1c) in einen Testsignalumsetzungsmodus;
- Vorgeben von Testsignalen durch eine dem mindestens einem Subsystem-Steuergerät (1a, 1b, 1c) übergeordnete Steuereinheit (4);
- Empfangen von Testsignalantworten des mindestens einem Subsystem-Steuergerätes (1a, 1b, 1c) durch die übergeordnete Steuereinheit (4);
- Auswerten der empfangenen Testsignalantworten des mindestens einem Subsystem-Steuergerätes (1a, 1b, 1c) durch die übergeordnete Steuereinheit (4),
**dadurch gekennzeichnet, dass**
in dem Testsignalumsetzungsmodus die für einen Normalbetrieb vorgesehenen Funktionen deaktiviert werden.

2. Verfahren nach Anspruch 1, **dadurch gekennzeichnet, dass** die von der übergeordneten Steuereinheit (4) vorgegebenen Testsignale so gewählt werden, dass sie sich zumindest teilweise hinsichtlich einer Frequenz von im Betrieb des Schienenfahrzeugs auftretenden Frequenzen unterscheiden.

3. Verfahren nach Anspruch 1 oder 2, **dadurch gekennzeichnet, dass** die von der übergeordneten Steuereinheit (4) vorgegebenen Testsignale so gewählt werden, dass sie sich zumindest teilweise hinsichtlich einer Signalstärke von im Betrieb des Schienenfahrzeugs auftretenden Signalstärken unterscheiden.

4. Verfahren nach einem der Ansprüche 1 bis 3, **dadurch gekennzeichnet, dass** die von der übergeordneten Steuereinheit (4) vorgegebenen Testsignale so gewählt werden, dass sie sich zumindest teilweise hinsichtlich einer Signaldauer von im Betrieb des Schienenfahrzeugs auftretenden Signaldauern unterscheiden.

5. Verfahren nach einem der Ansprüche 1 bis 4, **dadurch gekennzeichnet, dass** die von der übergeordneten Steuereinheit (4) vorgegeben Testsignale in Abhängigkeit von Umweltbedingungen gewählt werden.

6. Verfahren nach einem der Ansprüche 1 bis 5, **dadurch gekennzeichnet, dass** die von der übergeordneten Steuereinheit (4) empfangenen Testsignalantworten in Bezug gesetzt werden zu Umweltbedingungen.

7. Verfahren nach einem der Ansprüche 1 bis 6, **dadurch gekennzeichnet, dass** die Testsignalantworten mindestens eines der Subsysteme in Bezug gesetzt werden zu Testsignalantworten zumindest eines weiteren der Subsysteme.

8. Verfahren nach einem der Ansprüche 1 bis 7, **dadurch gekennzeichnet, dass** die Testsignalantworten mindestens eines der Subsysteme in Bezug gesetzt werden zu der erwarteten Funktion des mindestens einem der Subsysteme oder dessen Komponenten (2a, 2b, 2c).

9. Verfahren nach einem der Ansprüche 1 bis 8, **dadurch gekennzeichnet, dass** aus den Testsignalantworten von mindestens einem der Subsysteme Informationen über den Alterungs- und/oder Verschleißzustand dessen Komponenten (2a, 2b, 2c) abgeleitet werden.

10. Computergestütztes Verfahren zur Diagnose von Subsystemen eines Schienenfahrzeugs, aufweisend die Schritte gemäß einem der Ansprüche 1 bis 9.

11. Vorrichtung zur Diagnose von Subsystemen eines Schienenfahrzeugs mit einem Subsystem-Steuergerät (1a, 1b, 1c) und einer dem Subsystem-Steuergerät (1a, 1b, 1c) übergeordneten Steuereinheit (4), welche Vorrichtung so konfiguriert ist, dass sie das Verfahren gemäß einem der Ansprüche 1 bis 9 ausführt.

12. Vorrichtung gemäß Anspruch 12, wobei die Subsysteme signaltechnisch miteinander in Verbindung stehen.

13. Verwendung der Vorrichtung nach einem der Ansprüche 11 oder 12 zur Diagnose von Subsystemen in einem Schienenfahrzeug.

## Claims

1. Method for diagnosing at least one subsystem of a rail vehicle, comprising the steps of:
- transferring at least one subsystem controller (1a, 1b, 1c) into a test signal conversion mode;
- specifying test signals by means of a control unit (4) superordinate to the at least one subsystem controller (1a, 1b, 1c);
- receiving test signal responses of the at least one subsystem controller (1a, 1b, 1c) through the superordinate control unit (4);
- evaluating the received test signal responses of the at least one subsystem controller (1a, 1b, 1c) by the superordinate control unit (4),
**characterised in that** the functions provided for a normal operation are deactivated in the test signal conversion mode.

2. Method according to claim 1, **characterised in that** the test signals specified by the superordinate control unit (4) are selected in such a way that they at least partially differ in their frequency from frequencies occurring in the operation of the rail vehicle.

3. Method according to claim 1 or 2, **characterised in that** the test signals specified by the superordinate control unit (4) are selected in such a way that they at least partially differ in their signal strength from signal strengths occurring in the operation of the rail vehicle.

4. Method according to any of claims 1 to 3, **characterised in that** the test signals specified by the superordinate control unit (4) are selected in such a way that they at least partially differ in a signal duration from signal durations occurring in the operation of the rail vehicle.

5. Method according to any of claims 1 to 4, **characterised in that characterised in that** the test signals specified by the superordinate control unit (4) are selected in dependence on environmental conditions.

6. Method according to any of claims 1 to 5, **characterised in that characterised in that** the test signals specified by the superordinate control unit (4) are made to relate to environmental conditions.

7. Method according to any of claims 1 to 6, **characterised in that characterised in that** the test signal responses of at least one of the subsystems are made to relate to test signal responses of at least one further of the subsystems.

8. Method according to any of claims 1 to 7, **characterised in that characterised in that** the test signal responses of at least one of the subsystems are made to relate to the expected function of the at least one of the subsystems or its components (2a, 2b, 2c).

9. Method according to any of claims 1 to 8, **characterised in that** information on the ageing and/or wear state of its components (2a, 2b, 2c) are derived from the test signal responses of at least one of the subsystems.

10. Computer-assisted method for diagnosing subsystems of a rail vehicle, comprising the steps according to any of claims 1 to 9.

11. Device for diagnosing subsystems of a rail vehicle, having a subsystem controller (1a, 1b, 1c) and a control unit (4) superordinate to the at least one subsystem controller (1a, 1b, 1c), the device being configured in such a way that it carries out the method according to any of claims 1 to 9.

12. Device according to claim 11, wherein the subsystems are connected to one another in terms of signal technology.

13. Use of the device according to claim 11 or 12 for diagnosing subsystems in a rail vehicle.

## Revendications

1. Procédé pour porter un diagnostic sur au moins un sous-système d'un véhicule ferroviaire, comprenant les stades
- mise d'au moins un appareil (1a, 1b, 1c) de commande de sous-système dans un mode de transformation de signal de test ;
- prescription de signaux de test par une unité (4) de commande supérieure hiérarchiquement au au moins un appareil (1a, 1b, 1c) de commande de sous-système ;
- réception de réponses de signal de test du au moins un appareil (1a, 1b, 1c) de commande de sous-système par l'unité (4) de commande supérieure hiérarchiquement ;
- évaluation des réponses de signal de test reçues du au moins un appareil (1a, 1b, 1c) de commande de sous-système par l'unité (4) de commande supérieure hiérarchiquement,
**caractérisé en ce que**
dans le mode de transformation de signal de test, on désactive les fonctions prévues pour un fonctionnement normal.

2. Procédé suivant la revendication 1, **caractérisé en ce que** l'on choisit les signaux de test prescrits par l'unité (4) de commande supérieure hiérarchiquement, de manière à ce qu'ils se distinguent au moins en partie, en ce qui concerne une fréquence, de fréquences se produisant dans le fonctionnement du véhicule ferroviaire.

3. Procédé suivant la revendication 1 ou 2, **caractérisé en ce que** l'on choisit les signaux de test prescrits par l'unité (4) de commande supérieure hiérarchiquement, de manière à ce qu'ils se distinguent au moins en partie, en ce qui concerne une intensité du signal, d'intensités du signal se produisant dans le fonctionnement du véhicule ferroviaire.

4. Procédé suivant l'une des revendications 1 à 3, **caractérisé en ce que** l'on choisit les signaux de test prescrits par l'unité (4) de commande supérieure hiérarchiquement, de manière à ce qu'ils se distinguent au moins en partie, en ce qui concerne une durée du signal de durées de signal se produisant dans le fonctionnement du véhicule ferroviaire.

5. Procédé suivant l'une des revendications 1 à 4, **caractérisé en ce que** l'on choisit les signaux de test prescrits par l'unité (4) de commande supérieure hiérarchiquement en fonction de conditions ambiantes.

6. Procédé suivant l'une des revendications 1 à 5, **caractérisé en ce que** l'on met les réponses de signal de test reçues par l'unité (4) de commande supérieure hiérarchiquement en rapport avec des conditions ambiantes.

7. Procédé suivant l'une des revendications 1 à 6, **caractérisé en ce que** l'on met les réponses de signal de test d'au moins l'un des sous-systèmes en rapport avec des réponses de signal de test d'au moins un autre des sous-systèmes.

8. Procédé suivant l'une des revendications 1 à 7, **caractérisé en ce que** l'on met les réponses de signal de test d'au moins l'un des sous-systèmes en rapport avec la fonction escomptée d'au moins l'un des sous-systèmes ou de ses composants (2a, 2b, 2c).

9. Procédé suivant l'une des revendications 1 à 8, **caractérisé en ce que** l'on déduit des réponses de signal de test d'au moins l'un des sous-systèmes des informations sur l'état de vieillissement et/ou d'usure de ses composants (2a, 2b, 2c).

10. Procédé assisté par ordinateur pour porter un diagnostic sur des sous-système d'un véhicule ferroviaire, comprenant les stades suivant l'une des revendications 1 à 9.

11. Dispositif pour porter un diagnostic sur des sous-système d'un véhicule ferroviaire, comprenant un appareil (1a, 1b, 1c) de commande de sous-système et une unité (4) de commande supérieure hiérarchiquement à l'appareil (1a, 1b, 1c) de commande de sous-système, lequel dispositif est configuré de manière à effectuer le procédé suivant l'une des revendications 1 à 9.

12. Dispositif suivant la revendication 11, dans lequel les sous-systèmes sont en liaison entre eux en technique du signal.

13. Utilisation du dispositif suivant l'une des revendications 11 ou 12, pour porter un diagnostic sur des sous-système d'un véhicule ferroviaire.
